# EUROPÄISCHE PATENTSCHRIFT

(11) **EP 1 692 402 B1**
(45) Veröffentlichungstag und Bekanntmachung des Hinweises auf die Patenterteilung: **18.04.2007**
(21) Anmeldenummer: 04804615.5
(22) Anmeldetag: 30.11.2004
(51) Int. Cl.: F15B 15/28, F15B 19/00, G01D 18/00

(54) **DRUCKMITTELZYLINDERANORDNUNG MIT POSITIONSSENSOREN FÜR DIE P OSITIONSERFASSUNG DER KOLBENSTELLUNG**
HYDRAULIC CYLINDER ARRANGEMENT PROVIDED WITH A POSITION SENSOR FOR DETECTING A PISTON POSITION
DISPOSITIF A CYLINDRE PNEUMATIQUE A DETECTEURS DE POSITION POUR LA DETERMINATION DE LA POSITION DU PISTON

(30) Priorität: 02.12.2003 DE 20318620 U
(43) Veröffentlichungstag der Anmeldung: 23.08.2006
(73) Patentinhaber: Rexroth Mecman GmbH, 30880 Laatzen (DE)
(72) Erfinder: BRANDES, Wolfgang, 30419 Hannover (DE); KREBS, Herbert, 30823 Garbsen (DE)
(74) Vertreter: Kietzmann, Lutz
(86) Internationale Anmeldenummer: PCT/EP2004/053179
(87) Internationale Veröffentlichungsnummer: WO 2005/054687

(56) Entgegenhaltungen:
- WO-A-98/57130
- WO-A-99/50569
- DE-A1- 19 827 765
- US-B1- 6 615 114

## Beschreibung

Die Erfindung betrifft eine Druckmittelzylinderanordnung mit Positionssensoren für die Positionserfassung der Kolbenstellung mit mindestens einem analogen Positionssensor, und mit mindestens einem Druckmittelzylinder, in dem ein axial geführter Kolben angeordnet ist, mit dem eine Kolbenstange koaxial verbunden ist, die durch einen mit Dichtungen versehenen Gehäusedeckel aus dem Zylindergehäuse hinausragt, und mit mindestens einem elektromagnetischen Ventil, das mit mindestens einer Signalleitung mit mindestens einem Programmiergerät verbunden ist, gemäß dem Oberbegriff des Anspruches 1.

Aus der DE 198 27 765 C2 ist bereits eine derartige Druckmittelzylinderanordnung mit Positionserfassung der Kolbenstellung bekannt.

Die Druckmittelzylinderanordnung mit Positionserfassung der Kolbenstellung in diesem Beispiel umfasst einen Sensor und eine Befestigung. Die Befestigung weist ein proximales Ende auf, das an einem Zylinderrohr anliegt, um die Position der Befestigung festzulegen. Das proximale Ende weist eine erste Befestigungsnut auf, in welche eine Zugstange eingesetzt ist, und erste Stellschrauben zum Befestigen der eingesetzten Zugstange an der Befestigung. Andererseits ist in dem Spitzenabschnitt eine zweite Befestigungsnut ausgebildet, und der Sensor kann in dieser Nut derart angebracht werden, dass die Position des Sensors in axialer Richtung des Zylinderrohres einstellbar ist Die Befestigung kann in unabhängiger Weise in dem korrekten Winkel an der Zugstange angebracht werden, indem die Befestigung an der Zugstange befestigt wird, während der Spitzenabschnitt der Befestigung an dem Zylinderrohr anliegt. Damit kann der Sensor in unabhängiger Weise an der an der Zugstange fixiert werden, wodurch der Befestigungsvorgang vereinfacht wird. Außerdem kann der Sensor beim Ersatz oder zum Einstellen seiner Position in unabhängiger Weise installiert bzw. entfernt werden, ohne die Befestigung zu lösen, wodurch die Wartung vereinfacht wird.

Der Sensor kann unter Verwendung einer zweiten Stellschraube an einer beliebigen Position in der Befestigungsnut verankert werden. Die zweite Stellschraube und die ersten Stellschrauben für die Befestigung können in derselben Richtung vorgesehen sein, so dass sie von derselben Richtung unter Verwendung eines Werkzeuges gedreht werden können.

Diese Konfiguration vermeidet Arbeitsräume in zwei Richtungen, wodurch die oben beschriebenen Vorgänge unter Verwendung des Werkzeugs zuverlässig auch bei kleinen Arbeitsräumen durchgeführt werden können. Die Befestigungsnut hat vorzugsweise einen Querschnitt aufweisen, der so geformt ist, dass sie Nutenbreite, während der Sensor eine Bereite aufweist, kleiner ist als die innere Nutbreite der Befestigungsvorrichtungsnut aber größer als die Nutbreite der Öffnung. Somit wird beim Drehen der zweiten Stellschraube, zur Herstellung des Reibschlusses zwischen der Spitze der Schraube und dem Nutenboden der Befestigungsnut der Sensor von die Öffnung der Befestigungsnut gepresst, um eine feste Halterung herzustellen.

Nachteilig ist bei der bekannten Druckmittelzylinderanordnung jedoch, dass ein Zugang für die Sensoreinstellung bei der Montage beachtet werden muss.

Bei Sensoreinstellungsarbeiten an der Druckmittelzylinderanordnung, die im Inneren einer Maschine eingebaut sind, bedeutet dies ein zusätzlicher Aufwand beim Ausbau und Wiedereinbau der Druckmittelzylinderanordnung.

Die Aufgabe der Erfindung ist es daher, eine Sensoreinstellungsmöglichkeit ohne die Notwendigkeit zum Zugang zu der Druckmittelzylinderanordnung zu schaffen.

Die Aufgabe wird ausgehend von einer Druckmittelzylinderanordnung mit Positionssensoren für die Positionserfassung der Kolbenstellung gemäß dem Oberbegriff des Anspruchs 1 in Verbindung mit dessen kennzeichnenden Merkmalen gelöst. Die nachfolgenden Unteransprüche geben vorteilhafte Weiterbildungen der Erfindung wieder.

Die Aufgabe wird erfindungsgemäß dadurch gelöst, dass der Positionssensor die Anschlagposition des Kolbens erfasst und über eine Signalleitung an ein Programmiergerät weiterleitet, das wiederum die aktuelle Anschlagposition des Kolbens in einen nicht flüchtigen Speicher des Positionssensors hineinspeichert.

Diese Lösung hat den Vorteil, dass die Positionserfassung der Kolbenstellung über eine Ferneinstellung durchgeführt werden kann, welche einen direkten Zugang zur Druckmittelzylinderanordnung überflüssig macht und somit kann die aufwändige Aus- und Einbauarbeit der Druckmittelzylinderanordnung erspart bleiben.

Weiterhin wird die Größe des Positionssensors durch den Einsatz eines EPROM's recht klein gehalten, so dass die Gesamtgröße der Positionserfassungsvorrichtung minimal ist.

Ein Vorteil der Erfindung ist, dass auch ein mobiles Position-SET-Modul als Alternative zu einem ortsfesten Programmiergerät - das vorzugsweise eine SPS (speicherprogrammierbare Steuerung) ist - zum Einsatz kommen kann. Hierbei fährt der Kolben zunächst in die gewünschte Position, wonach über einen Taster des Position-SET-Moduls diese Position übernommen wird.

Weitere die Erfindung verbessernde Maßnahmen gehen aus den Unteransprüchen hervor oder werden nachstehend gemeinsam mit der Beschreibung eines bevorzugten Ausführungsbeispiels der Erfindung anhand der Figuren näher dargestellt. Es zeigt:
- Fig.1: eine schematische Seitenansicht einer Druckmittelzylinderanordnung mit Positionssensoren für die Positionserfassung der Kolbenstellung bei Ferneinstellung mit einem einer Signalleitung und einem als SPS ausgeführten stationären Programmiergerät,
- Fig. 2: eine schematische Seitenansicht einer Druckmittelzylinderanordnung mit Positionssensoren für die Positionserfassung der Kolbenstellung bei Ferneinstellung mit einem Position-SET-Modul.

Gemäß **Fig.1** enthält eine Druckmittelzylinderanordnung mit Positionssensoren für die Positionserfassung der Kolbenstellung u.a. einen analogen Positionssensor 1, der einen nicht flüchtigen Speicher 12 enthält und an einen Druckmittelzylinder 4 angebracht ist, in dem ein axial geführter Kolben 8 angeordnet ist, an dem eine Kolbenstange 6 koaxial verbunden ist, die durch einen mit Dichtungen versehenen Gehäusedeckel 5 aus dem Zylindergehäuse hinausragt, und mit einem elektromagnetischen Ventil mit Druckenergie versorgt wird. Sowohl der Positionssensor 1 als auch das elektromagnetische Ventil sind über eine Signalleitung 9 mit einem Programmiergerät 3 verbunden. Die Druckmittelzylinderanordnung samt des Positionssensors 1 und des elektromagnetischen Ventils 7 wird in eine Maschine eingebaut. Wobei die Druckmittelzylinderanordnung nicht notwendiger Weise zugänglich sein muss. Das hier als SPS ausgeführte Programmiergerät 3 besteht aus einer elektrischen Energieversorgung 31, einer CPU 32, einem Eingangssignalanschluss 33 und einem Ausgangssignalanschluss 34. Die Signalleitung 9 verbindet die Druckmittelzylinderanordnung und das elektromagnetische Ventil 7 über zwei Schnittstellen 10 und 11 mit dem Programmiergerät 3. Der Kolben 8 wird mittels des elektromagnetischen Ventils 7 zu einer Stellung gefahren, die vom Positionssensor 1 als Anschlagsposition erfasst wird. Diese Stellung wird dann vom Programmiergerät 3 als aktuelle Anschlagsposition in den nicht flüchtigen Speicher 12 einprogrammiert. Eine weitere, entgegengesetzte Anschlagsposition kann von einem zweiten Positionssensor 2 erfasst werden und vom Programmiergerät 3 als die aktuelle, zweite Anschlagsposition in den nicht flüchtigen Speicher 13 einprogrammiert werden. Der Positionssensor 1 arbeitet analog, wogegen eine digitale Datenübertragung erfolgt. Die Signalleitung 9 wird insoweit als ein Datenbus ausgeführt. Der nicht flüchtige Speicher 12 kann als EPROM ausgeführt werden.

Das in der **Fig.2** dargestellte Ausführungsbeispiel unterscheidet sich vom vorhergehend erläuterten Ausführungsbeispiel dadurch, dass für die Positionsprogrammierung anstatt eines stationären Programmiergerätes ein mobiles Position-SET-Modul 15 eingesetzt ist. Hier wird die Kolbenstange 6 gegen einen mechanischen Endanschlag 18 gefahren. Ein LED 16 des Position-SET-Moduls 15 leuchtet auf. Ein Taster 17 des Position-SET-Moduls 15 wird betätigt, so dass das LED 16 mit einem Dauerlicht leuchtet. Die Position des Kolbens 8 wird mit Berücksichtigung der Toleranzen über das Position-SET-Modul 15 in den Positionssensor 1 gespeichert.

### Bezugszeichenliste

- 1: Positionssensor
- 2: Positionssensor
- 3: Programmiergerät (SPS)
- 4: Druckmittelzylinder
- 5: Deckel
- 6: Kolbenstange
- 7: Elektromagnetisches Ventil
- 8: Kolben
- 9: Signalleiter
- 10: Schnittstelle
- 11: Schnittstelle
- 12: nicht-flüchtiger Speicher
- 13: nicht-flüchtiger Speicher
- 14: Druckmittelversorgung
- 15: Position-SET-Modul
- 16: LED
- 17: Taster
- 18: mechanischer Endanschlag
- 31: elektrische Energieversorgung für das Programmiergerät
- 32: CPU für das Programmiergerät
- 33: Eingangssignalanschluss
- 34: Ausgangssignalanschluss

## Patentansprüche

1. Druckmittelzylinderanordnung mit Positionssensoren für die Positionserfassung der Kolbenstellung mit mindestens einem analogen Positionssensor (1), und mit mindestens einem Druckmittelzylinder (4), in dem ein axial geführter Kolben (8) angeordnet ist, an dem eine Kolbenstange (6) koaxial verbunden ist, die durch einen mit Dichtungen versehenen Gehäusedeckel (5) aus dem Zylindergehäuse hinausragt, angebracht ist und mit mindestens einem elektromagnetischen Ventil (7), das mit mindestens einer Signalleitung (9) mit mindestens einem Programmiergerät (3) verbunden ist, wobei
der *analoge* Positionssensor (1) die Anschlagposition des Kolbens (8) erfasst und über die Signalleitung (9) an das Programmiergerät (3) weiterleitet **dadurch gekennzeichnet, dass** das Programmiergerät (3) wiederum die aktuelle Anschlagposition des Kolbens (8) *in einen im Positionssensor (1) angeordneten-nicht* flüchtigen Speicher (12) hineinspeichert, *um eine ferneinstellbare Positionserfassung zu ermöglichen.*

2. Druckmittelzylinderanordnung mit Positionssensoren für die Positionserfassung der Kolbenstellung bei Ferneinstellung nach Anspruch 1,
**dadurch gekennzeichnet, dass** der nicht flüchtige Speicher (12) als Eprom ausführbar ist.

3. Druckmittelzylinderanordnung mit Positionssensoren für die Positionserfassung der Kolbenstellung bei Ferneinstellung nach Anspruch 1,
**dadurch gekennzeichnet, dass** die Datenübertragung über ein Datenbus ausführbar ist.

## Claims

1. A pressurized-medium cylinder arrangement comprising position sensors for position detection of the piston position with at least one analog position sensor (1), and comprising at least one pressurized-medium cylinder (4) in which an axially guided piston (8) is arranged, to which a piston rod (6) is coaxially coupled and which protrudes from the cylinder housing through a housing cap (5) provided with seals, and comprising at least one electromagnetic valve (7) coupled to at least one programming device (3) by means of at least one signal line (9), wherein said analog position sensor (1) detects the stop position of said piston (8) and transmits it to said programming device (3) via said signal line (9),
**characterised in that** said programming device (3) in turn stores the current stop position of said piston (8) into a non-volatile memory (12) arranged in said position sensor (1) in order to facilitate a remotely adjustable position detection.

2. The pressurized-medium cylinder arrangement comprising position sensors for position detection of the piston position with remote adjustment according to claim 1,
**characterised in that** said non-volatile memory (12) can be implemented as an EPROM.

3. The pressurized-medium cylinder arrangement comprising position sensors for position detection of the piston position with remote adjustment according to claim 1,
**characterised in that** the data transmission can be carried out via a data bus.

## Revendications

1. Dispositif à cylindre pneumatique comprenant des capteurs de position pour la détermination de position du piston, comprenant au moins un capteur de position analogique (1), et comprenant au moins un cylindre pneumatique (4) dans lequel est agencé un piston (8) guidé axialement et auquel une tige de piston (6) est reliée coaxialement, ladite tige dépassant hors du carter de cylindre à travers un couvercle de carter (5) doté de joints, et comprenant au moins une valve électromagnétique (7) qui est reliée par au moins une ligne à signaux (9) à au moins un appareil de programmation (3), dans lequel le capteur de position analogique (1) détermine la position de butée du piston (8) et la transmet à l'appareil de programmation (3) via la ligne à signaux (9), **caractérisé en ce que** l'appareil de programmation mémorise à son tour la position de butée actuelle du piston (8) dans une mémoire (12) non volatile agencée dans le capteur de position (1), afin de permettre une détermination de position réglable à distance.

2. Dispositif à cylindre pneumatique comprenant des capteurs de position pour la détermination de position du piston avec réglage à distance selon la revendication 1, **caractérisé en ce que** la mémoire non volatile (12) est réalisée sous la forme d'un composant EPROM.

3. Dispositif à cylindre pneumatique comprenant des capteurs de position pour la détermination de position du piston avec réglage à distance selon la revendication 1, **caractérisé en ce que** la transmission de données est exécutée via un bus de données.
